# DEMANDE DE BREVET EUROPEEN

(11) **EP 0 307 324 A1**
(43) Date de publication de la demande: **15.03.1989**
(21) Numéro de dépôt: 88420283.9
(22) Date de dépôt: 19.08.1988
(51) Int. Cl.: A47F 5/08

(54) **Dispositif d'introduction et de maintien en place des éléments de groupage d'objets en vue de leur présentation et de leur vente sur les tiges prévues pour les supporter**

(30) Priorité: 26.08.1987 FR 8712453
(71) Demandeur: Mangieri, Dominique, F-06250 Mougins (FR)
(72) Inventeur: Mangieri, Dominique, F-06250 Mougins (FR)
(74) Mandataire: Maureau, Pierre (FR)

(57) **Abrégé**

Ce dispositif comporte, venant de moulage, deux logements (2) longitudinaux, parallèles entre eux, ouverts à chacune de leur extrémité, s'étendant parallèlement à la direction du dispositif et aptes à recevoir chacun une tige-support (3) d'éléments de groupage, la face supérieure de chacun de ces logements (2) étant munie d'une ouverture d'introduction (4) disposée en biais par rapport à l'axe longitudinal du logement (2) et destinée à permettre l'introduction, dans ce logement, d'une tige-support (3) par inclinaison du dispositif par rapport à l'axe des tiges-supports.

## Description

La présente invention concerne un dispositif d'introduction et de maintien en place d'éléments de groupage d'objets en vue de leur présentation et de leur vente sur les tiges prévues pour les supporter.

La présentation sur le lieu de vente d'objets individuels ou de séries de petits objets éventuellement rassemblés en un seul mode de présentation utilise différents types de présentoirs : balancelles destinées, par exemple, à recevoir des flacons, dispositifs à supports latéraux prévus pour recevoir des produits relativement lourds dont la fixation est assurée par exemple par des pliures ou découpes ménagées sur le carton-support, et enfin, dispositifs prévus pour la présentation des petits objets.

Les petits objets sont très fréquemment mis en vente sous un emballage constitué d'une coquille plastique thermoformée fixée sur un carton plat.

Ce mode de conditionnement, connu sous le nom de blister, permet de présenter ces objets à la vente sur des présentoirs essentiellement constitués de tiges sur lesquelles les blisters sont engagés au moyen d'un trou ménagé sur la partie supérieure du carton.

Plusieurs blisters peuvent ainsi être placés sur une même tige et il suffit à l'acheteur de retirer un blister de la tige pour l'examiner ou l'acheter.

Dans tous les modes de présentation décrits ci-avant, il est toujours nécessaire d'introduire, puis de maintenir en place, sur le lieu de stockage et/ou sur le lieu de vente les éléments de groupage sur les tiges servant à les supporter.

La présente invention s'est donné pour objet de faciliter cette introduction et ce maintien en place en proposant un dispositif permettant de placer en une seule fois les éléments de groupage sur ces tiges.

Le dispositif d'introduction et de maintien en place d'éléments de groupage d'objets en vue de leur présentation et de leur vente sur les tiges prévues pour les supporter est caractérisé en ce qu'il comporte, venant de moulage, deux logements longitudinaux parallèles entre eux, ouverts à chacune de leur extrémité, s'étendant parallèlement à la direction du dispositif et aptes à recevoir chacun une tige-support d'éléments de groupage, la face supérieure de chacun de ces logements étant munie d'une ouverture d'introduction disposée en biais par rapport à l'axe longitudinal du logement et destinée à permettre l'introduction, dans ce logement, d'une tige-support par inclinaison du dispositif par rapport à l'axe des tiges-supports.

Chaque logement est muni, sur sa face inférieure, d'au moins une butée apte à assurer le blocage de la tige logée dans ledit logement et notamment à empêcher le déplacement de celle-ci en direction de l'ouverture d'introduction.

La présente invention sera mieux comprise et ses avantages ressortiront bien de la description qui suit, en référence au dessin schématique annexé dans lequel :
Figure 1 est une vue en perspective du dispositif selon l'invention, prévu pour recevoir un accessoire de groupage d'objets sous blister ;
Figure 2 est une vue de dessus du dispositif représenté à la figure 1,
Figure 3 est une vue en coupe selon III-III de figure 2,
Figure 4 est une vue en perspective du dispositif selon l'invention prévu pour recevoir des objets montés directement sur cartons ou planchettes ;
Figure 5 est une vue en perspective du dispositif selon l'invention constituant la partie supérieure d'une balancelle.

Sur les figures, le dispositif selon l'invention est désigné, de façon générale, par **1**.

Il est, de préférence, réalisé en une matière synthétique rigide et comporte venant de moulage, deux logements longitudinaux **2** ; ces logements sont ouverts à chacune de leurs extrémités et s'étendent parallèlement à la direction générale du dispositif **1**.

Ces logements **2** sont prévus pour recevoir chacun une tigesupport **3** de l'élément de groupage ; ces tiges-supports **3** sont représentées en traits mixtes à la figure 1.

Dans ce but, la face supérieure de chacun des logements **2** est munie d'une ouverture d'introduction **4**, en biais par rapport à l'axe longitudinal du logement **2**.

On comprend facilement qu'il suffit alors d'incliner le dispositif **1** par rapport à l'axe des tiges-supports **3** pour permettre à ces tiges-supports d'être introduites dans l'ouverture d'introduction **4**, puis de repla cer le dispositif **1** parallèle à l'axe des tiges-supports **3** pour assurer le placement puis le maintien en place de ces dernières.

Les dimensions des logements longitudinaux **2** sont supérieures au diamètre des tiges-supports **3**, afin de faciliter l'introduction de ces tiges, et éventuellement de permettre l'introduction, sur le même dispositif, de tiges de différents diamètres.

Il est toutefois indispensable d'assurer le maintien en place du dispositif selon l'invention sur les tiges-supports **3**.

C'est dans ce but qu'est prévue, sur la face inférieure de chaque logement **2**, au moins une butée **5** apte à assurer le blocage de la tige **3** logée dans le logement **2** qui lui est réservé, et spécialement à empêcher tout déplacement de cette tige **3** en direction de l'ouverture d'introduction **4**.

Le mode de réalisation représenté aux figures 1 à 3 est plus spécialement prévu pour s'adapter à l'accessoire de groupage décrit dans EP-A-0 208 635.

Cet accessoire de groupage pour le conditionnement et la présentation d'objets sous blister présente la forme générale d'un peigne comportant un certain nombre de dents **6** réparties régulièrement selon un écartement prédéterminé ; chacune des dents **6**, disposées verticalement sur une seule face du dos **7** dudit peigne, comporte, sur une partie au moins de l'une de ses faces, un bossage **8** prévu pour se loger dans un orifice ménagé à la partie supérieure du blister.

Dans le mode de réalisation représenté aux figures 1 à 3, c'est la partie supérieure du dos **7** du peigne qui constitue la face inférieure des logements **2**.

Outre la facilité de placement et de maintien en place sur les tiges-supports du dispositif selon l'invention, on retrouve alors tous les avantages de l'accessoire de groupage décrit dans EP-A-208 635, qui évite les manipulations unité par unité en assurant le groupement en un seul tenant de l'ensemble des blisters contenus, par exemple, dans une boîte.

En effet, chaque blister est ainsi maintenu dans une dent du peigne, et sa présentation est similaire à celle qu'il aurait s'il était engagé directement sur une tige du présentoir. Il est, d'autre part, possible, par simple traction exercée vers le bas, de décrocher le blister du peigne sans modifier la disposition des autres blisters qui restent engagés dans les autres dents du peigne.

Le mode de réalisation représenté à la figure 4 est plus spécialement prévu pour les blisters avec supports latéraux, destinés, en principe, à des produits lourds ; il peut recevoir tout type de suspension : barettes, carton replié, etc...

Dans ce mode de réalisation, la face inférieure des logements **2** constitue la grande branche **9** d'un profilé en forme de C, dont les deux branches latérales **10** et **11** assurent la fixation des blisters **12**.

Enfin, le mode de réalisation représenté à la figure 5 est adapté à la fixation de support type balancelle, la face inférieure des logements **2** constituant alors la face supérieure **13** de la balancelle **14**.

En effet, le dispositif selon l'invention est conçu pour l'utilisation de deux tiges métalliques tenues de part et d'autre, ce qui autorise le support de charges importantes.

L'utilisation de la balancelle **14** permet alors, par exemple, de placer, à côté d'un flacon de produit de beauté son complément : un lait démaquillant à côté d'un fond de teint, un dissolvant à côté d'un vernis à ongles ; on peut également y placer des produits volumineux (coffrets par exemple) ne pouvant être mis sous blister.

Sur l'extrémité libre des tiges, on peut fixer une réglette ou tout autre dispositif équivalent assurant la mise en place d'indications telles que prix de vente, référence, etc...

## Revendications

**1**- Dispositif d'introduction et de maintien en place d'éléments de groupage d'objets en vue de leur présentation et de leur vente sur les tiges prévues pour les supporter, caractérisé en ce qu'il comporte, venant de moulage, deux logements (2) longitudinaux, parallèles entre eux, ouverts à chacune de leur extrémité, s'étendant parallèlement à la direction du dispositif et aptes à recevoir chacun une tige-support (3) d'éléments de groupage, la face supérieure de chacun de ces logements (2) étant munie d'une ouverture d'introduction (4) disposée en biais par rapport à l'axe longitudinal du logement (2) et destinée à permettre l'introduction, dans ce logement, d'une tige-support (3) par inclinaison du dispositif par rapport à l'axe des tiges-supports.

**2**- Dispositif selon la revendication 1, caractérisé en ce que chaque logement (2) est muni, sur sa face inférieure, d'au moins une butée (5) apte à assurer le blocage de la tige (3) logée dans ledit logement et à empêcher le déplacement de celle-ci en direction de l'ouverture d'introduction (4).

**3**- Application du dispositif selon la revendication 1 et la revendication 2 aux accessoires de groupage pour éléments conditionnés sous blisters.

**4**- Application du dispositif selon la revendication 1 et la revendication 2 aux supports type balancelles.
